# EUROPÄISCHE PATENTSCHRIFT

(11) **EP 0 255 483 B1**
(45) Veröffentlichungstag und Bekanntmachung des Hinweises auf die Patenterteilung: **10.03.1993**
(21) Anmeldenummer: 87810418.1
(22) Anmeldetag: 27.07.1987
(51) Int. Cl.: H01H 71/52

(54) **Schaltmechanismus eines Schutzschalters**
Switching mechanism of a protective switch
Mécanisme de commutation d'un interrupteur de protection

(30) Priorität: 25.07.1986 CH 2993/86
(43) Veröffentlichungstag der Anmeldung: 03.02.1988
(73) Patentinhaber: WEBER AG, CH-6020 Emmenbrücke (CH)
(72) Erfinder: Rusch, Arthur, CH-6020 Emmenbrücke (CH)
(74) Vertreter: Lauer, Joachim, Dr.

(56) Entgegenhaltungen:
- EP-A- 0 046 841
- EP-A- 0 147 629
- DE-A- 3 335 887
- DE-A- 3 516 217

## Beschreibung

Die Erfindung betrifft einen Schaltmechanismus eines Schutzschalters nach dem Oberbegriff des Patentanspruchs 1.

Ein solcher Schaltmechanismus ist z.B. bekannt aus DE-A-3516217. Dort ist ein Schaltungsunterbrecher beschrieben (Fig. 1), mit einem Paar von trennbaren Kontakten 16, 18 von denen mindestens einer beweglich ist. Der Betätigungsmechanismus 34 besteht aus einem Verriegelungselement 44 und einem Gelenkhebelmechanismus 58. Das Verriegelungselement 44 ist drehbar am beweglichen Kontaktarm 36 montiert. Der Gelenkhebelmechanismus 58 ist an seinem einen Ende mit einem Betätigungsteil 32 verbunden, und ist an seinem anderen Ende direkt mit dem beweglichen Kontaktarm 36 und mit dem Verriegelungselement 44 in Eingriff bringbar. Der bewegliche Kontaktarm 36 hat eine Verriegelungsfläche 72, und das Verriegelungselement 44 hat ein Verriegelungsende 82, das zusammen mit der Verriegelungsfläche 72 das andere Ende des Gelenkhebelmechanismus 58 lösbar einfängt. Am beweglichen Kontaktarm 36 ist eine Anschlagfläche 75 ausgebildet, die eine Bewegung des anderen Endes 68 des Gelenkhebelmechanismus 58 über einen Punkt hinaus verhindert, bei dem der Gelenkhebelmechanismus 58 teilweise umgeklappt ist, wenn die Kontakte 16, 18 miteinander verschweisst sind.

Der oben beschriebene Schaltmechanismus hat den grossen Nachteil, dass die Verriegelungsfläche 72 derart ausgebildet ist, dass die resultierende Kraft des Gelenkhebelmechanismus 58 auf den beweglichen Kontaktarm 36 am grössten ist, wenn die Kontakte 16 und 18 sich beim Einschalten gerade berühren. Der Abstand zwischen dem Kolben 30 der elektromagnetischen Schalteinrichtung 26 und dem beweglichen Kontaktarm 36 ist just dann am geringsten. Wird der Schutzschalter eingeschaltet, währenddessen ein Kurzschluss auf den nachfolgenden elektrischen Leitungen besteht, so wird eine grössere Kraft benötigt um den Schalter auszulösen. Es besteht deshalb die Gefahr, dass der Schalter nicht auslöst. Um dies zu verhindern, soll die Auslösekraft klein sein bei einem geringen Auslösehub und grösser bei einem grösseren Auslösehub. Unter Auslösehub ist der Abstand zwischen dem Kolben 30 und dem Verriegelungselement 44 zu verstehen.

Ein anderer Nachteil des beschriebenen Schaltmechanismus ist das Ausklinken des Gelenkhebelmechanismus 58 (Fig. 3). Für den einwandfreien Betrieb sind zusätzliche Führungen auf der Rückwand des Gehäuses notwendig. Zudem ist die Form der Einzelteile recht aufwendig und es braucht spezielle Hilfsmittel bei der Montage des Schutzschalter. Unter anderem soll verhindert werden, dass der Schaltmechanismus infolge der Zugfeder 56 (Fig. 1) verkantet. Die Herstellung des Schutzschalters kann daher nur manuell geschehen.

Aufgabe der Erfindung ist es nun, bei einem Schaltmechanismus der vorgenannten Art, das Zusammenwirken von Kniehebel und Auslösehebel so zu verbessern, dass der Schutzschalter beim Einschalten während eines Kurzschlusses mit weniger Kraft ausgelöst wird, als bei einem Kurzschluss im eingeschalteten Zustand. Diese Aufgabe wird bei einem Schaltmechanismus der obigen Art gelöst durch die Merkmale des Patentanspruchs 1.

Die Erfindung beruht auf der Erkenntnis, dass erst eine genaue Abstimmung der Kräfte,die auf den Schaltmechanismus wirken, eine optimale Funktion des Schutzschalters unter allen Bedingungen gewährleistet. Der Auslösehub des Schlagankers - d.h. die gesamte kinetische Energie, die vom Schlaganker freigegeben wird - kann dadurch wesentlich geringer sein als bei den herkömmlichen Schutzschaltern.

Ein zusätzlicher Vorteil der Erfindung ist der automatengerechte Aufbau des Schaltmechanismus. Die Einzelteile des Schaltmechanismus sind so angefertigt, dass der Schutzschalter baugruppenweise von Fertigungsautomaten hergestellt werden kann. Beispielsweise braucht es im Schaltergehäuse keine zusätzliche Führung für den Kniehebel, da er ständig vom bewegbaren Kontaktteil umfasst wird. Der Führungsbügel und die Führung im Bodenteil des Gehäuses gewährleisten, dass der Schaltmechanismus auch während der Montage nicht verkantet.

Weitere Vorteile der Erfindung folgen aus der nachstehenden Beschreibung. Dort wird die Erfindung anhand eines in der Zeichnung dargestellten Beispieles näher erläutert. Dabei zeigt:
- Fig. 1: einen Ausschnitt eines Schutzschalters mit einem Schaltmechanismus, bei dem die Kontaktteile sich gerade berühren,
- Fig. 1a: einen Querschnitt des Schutzschalters nach Fig. 1 gemäss der Linie A-A,
- Fig. 2: einen Ausschnitt des Schutzschalters wie in Fig. 1, jedoch in eingeschaltetem Zustand, und
- Fig. 3: einen Ausschnitt des Schutzschalters wie in Fig. 1, jedoch in ausgeschaltetem Zustand.

In Fig. 1 ist ein Teil eines Schutzschalters gezeigt, bei dem die Kontaktteile sich gerade berühren. Der Schaltmechanismus 1 ist in einem Gehäuse 2 untergebracht. Die Kontaktvorrichtung des Schutzschalters besteht aus einem bewegbaren Kontaktteil 3 und einem festen Kontaktteil 4. Der bewegbare Kontaktteil 3 wird von einer Kontaktfeder 5 von dem festen Kontaktteil 4 weggedrückt. Die Kontaktfeder 5 ist eine Schenkelfeder mit zwei längeren Enden. Das eine Ende liegt direkt an der Schmalseite des Gehäuses 2, und das andere Ende ist in ein Loch geführt, das sich oben am bewegbaren Kontaktteil 3 befindet. Ein Betätigungsorgan 6 - hier ein Kipphebel - wird von einer schraubenförmigen Rückstellfeder 7 in den ausgeschalteten Zustand gebracht. Das Betätigungsorgan 6 ist über einen Kniehebel 8 mit dem bewegbaren Kontaktteil 3 verbunden. Der Kniehebel 8 ist ein u-förmiger Bügel, der als Variante zu einem fast geschlossenen Rechteck ausgebildet sein kann, und der durch einen Schlitz 9 im oberen Teil des bewegbaren Kontaktteils 3 geführt ist. Ein Auslösehebel 10 ist drehbar mit dem bewegbaren Kontaktteil 3 verbunden. Zwischen dem unteren Ende des Auslösehebels 10 und dem bewegbaren Kontaktteil 3 ist eine Druckfeder 11 vorgesehen. Oben ist der Auslösehebel 10 verzweigt, wobei das rechte Ende mit einer Nase versehen ist, die den Kniehebel 8 im Normalfall oben im Schlitz 9 gefangenhält. Etwa in der Mitte des bewegbaren Kontaktteils 3 und des Auslösehebels 10 befinden sich deckungsgleiche Bohrungen. Der eine Schenkel eines u-förmigen Führungsbügels 12 bildet die Drehachse und ist durch die Bohrungen gesteckt. Der andere Schenkel ist von einer Führung 13 im Bodenteil des Gehäuses 2 eingefasst (vgl. auch Fig. 1a). Ein Schlaganker 14, der von einem - hier nicht dargestellten - Elektromagneten bewegt wird, und ein Thermo-Auslöser 15 wirken bei Kurzschluss oder bei Ueberstrom auf den Auslösehebel 10 ein. Eine Litze 16 verbindet der bewegbare Kontaktteil 3 mit dem Thermo-Auslöser 15. Ein Anschlag 17 im Gehäuse auf der Höhe des oberen Endes des bewegbaren Kontaktteils 3 beschränkt die Oeffnung des Kontaktes.

Fig. 1a ist ein Querschnitt des Schutzschalters gemäss der Linie A-A in Fig. 1. Es wurden dieselben Bezugszeichen für dieselben Elemente verwendet. Wie daraus ersichtlich, besteht der bewegbare Kontaktteil 3 aus zwei parallelen Teile, die auf der Rückseite miteinander verbunden sind. Dazwischen ist der Auslösehebel 10 angeordnet.

In den Figuren 2 und 3 ist derselbe Schutzschalter dargestellt, und zwar im eingeschalteten und im ausgeschalteten Zustand. In Fig. 3 ist strichliert die Anordnung des Betätigungsorgans 6 und des Kniehebels 8 bei Freiauslösung angedeutet. Dies ist der Fall, wenn das Betätigungsorgan 6 in eingeschaltetem Zustand blockiert ist, und ein Kurzschluss oder Ueberstrom auftritt.

In den Figuren 1 und 2 sind nun die Kräfte des Kniehebels 8 auf dem Auslösehebel 10 eingezeichnet. α ist der Winkel, der zwischen dem Kniehebel 8 und seiner Auflagefläche auf dem Auslösehebel 10 besteht, und der die resultierende Kraft in Richtung der Drehachse bestimmt. Mit B ist der Auslösehub des Schlagankers 14 angedeutet. Wie nun unmittelbar aus diesen Figuren folgt, ist der Winkel α - und somit die Auflagekraft auf die Verklinkung - beim Berühren der Kontaktteile 3 und 4 (Fig. 1) klein. Auch der Auslösehub B des Schlagankers 14 ist dort gering. Im eingeschalteten Zustand (Fig. 2) sind der Winkel α, die resultierende Kraft und der Auslösehub B grösser. Daher ist die kinetische Energie des Schlagankers 14, die vom Auslösehub B abhängig ist, gering, wenn die zu überwindende Kraft gering ist, und grösser, wenn diese Kraft grösser ist. Das bedeutet, dass der Schutzschalter beim Einschalten während eines Kurzschlusses genauso gut abschaltet, wie bei einem Kurzschluss im eingeschalteten Zustand.

Es hat sich nun gezeigt, dass die obige Konstruktion der Einzelteile des Schaltmechanismus 1 besonders vorteilhaft ist für eine automatische Fertigung des Schutzschalters. Da insbesondere - ausser der Führung 13 - keine weitere Führungen im Gehäuse notwendig sind, können der bewegbare Kontaktteil 3, der Auslösehebel 10, die Druckfeder 11, der Führungsbügel 12, der Kniehebel 8 und das Betätigungsorgan 6 als erste Baugruppe in der Fertigung zusammengesetzt werden. Der derart aufgebaute Schaltmechanismus 1 kann dann verhältnismässig einfach in das Gehäuse 2 eingeschoben werden. Die übrigen Manipulationen können bei offenem Gehäuse ohne jedwelche Hilfsmittel ausgeführt werden, da der Führungsbügel 12 verhindert, dass der Schaltmechanismus 1 nicht mehr von der Kontaktfeder 5 verkantet werden kann.

## Patentansprüche

1. Schaltmechanismus (1) eines Schutzschalters mit
- einer Kontaktvorrichtung, bestehend aus einem bewegbaren und einem festen Kontaktteil (3,4),
- einer Kontaktfeder (5),
- einem Betätigungsorgan (6) mit einer Rückstellfeder (7),
- einem Auslösehebel (10), auf den ein Schlaganker (14) eines Elektromagneten sowie ein Thermo-Auslöser (15) einwirken, und
- einem Kniehebel (8), der mit einem Ende am Betätigungsorgan (6) angelenkt ist,
- wobei der bewegbare Kontaktteil (3) und der Auslösehebel (10) federnd gegeneinander abgestützt sind und ein Schaltschloss bilden, in welchem das andere Ende des Kniehebels unter Auflage auf einer Auflagefläche des Auslösehebels (10) verklinkbar ist, und
- wobei der den Auslösehub des Schlagankers (14) bestimmende Abstand zwischen diesem und dem Auslösehebel (10) geringer ist, wenn beim Einschalten der feste und der bewegliche Kontaktteil gerade in Berührung kommen als im voll eingeschalteten Zustand,
dadurch gekennzeichnet, dass
der Auflagewinkel (α), unter welchem der Kniehebel (8) im verklinkten Zustand auf der Auflagefläche des Auslösehebels (10) aufleigt, kleiner ist, wenn beim Einschalten der feste (4) und der bewegliche (3) Kontaktteil gerade in Berührung kommen als im voll eingeschalteten Zustand.

2. Schaltmechanismus nach Anspruch 1, dadurch gekennzeichnet, dass das andere Ende des Kniehebels (8) in einem Schlitz (9) am oberen Ende des bewegbaren Kontaktteiles (3) geführt ist.

3. Schaltmechanismus nach Anspruch 1 oder 2, dadurch gekennzeichnet, dass der Kniehebel (8) aus einem u-förmigen Bügel oder einem fast geschlossenen Rechteck besteht.

4. Schaltmechanismus nach einem der Ansprüche 1 bis 2, dadurch gekennzeichnet, dass ein Führungsbügel (12) vorgesehen ist, dessen eine Schenkel die Drehachse des bewegbaren Kontaktteils (3) bildet, und dessen andere Schenkel von einer Führung (13) im Gehäuse eingefasst ist.

5. Schaltmechanismus nach einem der vorangehenden Ansprüchen, dadurch gekennzeichnet, dass die Kontaktfeder (5) eine Schenkelfeder ist, deren eine Ende gegen die Seitenwand des Schaltergehäuses (2) und deren andere Ende gegen den bewegbaren Kontaktteil (3) drückt.

6. Schaltmechanismus nach einem der vorangehenden Ansprüche, dadurch gegennzeichnet, dass zwischen dem bewegbaren Kontaktteil (3) und dem Auslösehebel (10) eine Druckfeder (11) vorgesehen ist.

## Claims

1. Switching mechanism (1) of a protective switch with a contact device comprising a movable and a fixed contact part (3,4), a contact spring (5), an actuating member (6) with a return spring (7), a release lever (10) on which act an impact armature (14) of an electromagnet, as well as a thermal cutout (15) and a toggle lever (8), whose one end is articulated to the actuating member (6), the movable contact part (3) and the release lever (10) being resiliently supported against one another and form a latch, in which can be latched the other end of the toggle lever whilst bearing on a bearing surface of the release lever (10) and in which the distance between the impact armature (14) and the release lever (10) which determines the release travel of said armature (14) is smaller if, on switching on, the fixed and movable contact parts just come into contact than in the fully switched-on state, characterized in that the bearing angle (α) under which the toggle lever (8) in the latched state rests on the bearing surface of the release lever (10) is smaller if, on switching on, the fixed contact part (4) and the movable contact part (3) just come into contact than in the fully switched-on state.

2. Switching mechanism according to claim 1, characterized in that the other end of the toggle lever (8) is guided in a slot (9) on the upper end of the movable contact part (3).

3. Switching mechanism according to claims 1 or 2, characterized in that the toggle lever (8) comprises a U-shaped clip or an almost closed rectangle.

4. Switching mechanism according to one of the claims 1 to 2, characterized in that a guide fork (12) is provided, whose one leg forms the rotation axis of the movable contact part (3) and whose other leg is enclosed by a guide (13) in the casing.

5. Switching mechanism according to one of the preceding claims, characterized in that the contact spring (5) is a spring clip, whose one end presses against the side wall of the switch casing (2) and whose other end presses against the movable contact part (3).

6. Switching mechanism according to one of the preceding claims, characterized in that a compression spring (11) is provided between the movable contact part (3) and the release lever (10).

## Revendications

1. Mécanisme de commutation (1) d'un disjoncteur comportant
- un dispositif de contact constitué par une pièce de contact mobile et une pièce de contact fixe (3,4),
- un ressort de contact (5),
- un organe d'actionnement (6) équipé d'un ressort de rappel (7),
- un levier de déclenchement (10), sur lequel agissent une armature battante (14) d'un électroaimant ainsi qu'un déclencheur thermique (15), et
- un levier coudé (8), dont une extrémité est articulée sur l'organe d'actionnement (6),
- la pièce de contact mobile (3) et le levier de déclenchement (10) prenant appui élastiquement l'un sur l'autre et formant un verrou de maintien, dans lequel l'autre extrémité du levier coudé peut être encliquetée tout en s'appuyant sur une surface d'appui du levier de déclenchement (10), et
- la distance, qui détermine la course de déclenchement de l'armature battante (14), entre cette armature et le levier de déclenchement (10) étant réduite lorsque, lors de l'enclenchement, la pièce de contact fixe et la pièce de contact mobile viennent précisément en contact comme dans l'état entièrement enclenché,
caractérisé en ce que
l'angle d'appui (α), sous lequel le levier coudé (8) s'appuie, à l'état encliqueté, sur la surface d'appui du levier de déclenchement (10), étant inférieur lorsque, lors de l'enclenchement, la pièce de contact fixe (4) et la pièce de contact mobile (3) viennent précisément en contact comme dans l'état totalement enclenché.

2. Mécanisme de commutation selon la revendication 1, caractérisé en ce que l'autre extrémité du levier coudé (8) est guidée dans une fente (9) ménagée à l'extrémité supérieure de la pièce de contact mobile (3).

3. Mécanisme de commutation selon la revendication 1 ou 2, caractérisé en ce que le levier coudé (8) est constitué par un étrier en forme de u ou d'une pièce en forme de rectangle presque fermé.

4. Mécanisme de commutation selon l'une des revendications 1 et 2, caractérisé en ce qu'il est prévu un étrier de guidage (12), dont une branche forme l'axe de rotation de la pièce de contact mobile (30) et dont l'autre branche est enserrée par un guide (13) situé dans le boîtier.

5. Mécanisme de commutation selon l'une des revendications précédentes, caractérisé par le fait que le ressort de contact (5) est un ressort à branches, dont une extrémité s'applique contre la paroi latérale du boîtier (2) du disjoncteur et dont l'autre extrémité s'applique contre la pièce de contact mobile (3).

6. Mécanisme de commutation selon l'une des revendications précédentes, caractérisé en ce qu'un ressort de pression (11) est prévu entre la pièce de contact mobile (3) et le levier de déclenchement (10).
